# EUROPÄISCHE PATENTSCHRIFT

(11) **EP 1 299 630 B1**
(45) Veröffentlichungstag und Bekanntmachung des Hinweises auf die Patenterteilung: **22.03.2006**
(21) Anmeldenummer: 01931405.3
(22) Anmeldetag: 05.04.2001
(51) Int. Cl.: F02D 41/30, F02D 37/02, F02P 15/08, F02P 3/05

(54) **ZÜNDVERFAHREN**
METHOD OF IGNITION
PROCEDE D'ALLUMAGE

(30) Priorität: 30.06.2000 DE 10031875
(43) Veröffentlichungstag der Anmeldung: 09.04.2003
(73) Patentinhaber: ROBERT BOSCH GMBH, 70442 Stuttgart (DE)
(72) Erfinder: VOGEL, Manfred, 71254 Ditzingen (DE); HERDEN, Werner, 70839 Gerlingen (DE)
(86) Internationale Anmeldenummer: PCT/DE2001/001317
(87) Internationale Veröffentlichungsnummer: WO 2002/002923

(56) Entgegenhaltungen:
- EP-A- 0 281 528
- EP-A- 0 919 714
- WO-A-97/48891
- US-A- 5 170 760

## Beschreibung

### STAND DER TECHNIK

Die vorliegende Erfindung betrifft ein Zündverfahren für eine Brennkraftmaschine, wobei eine Einspritzung alternativ mindestens in einem ersten Betriebsmodus oder in einem zweiten Betriebsmodus durchgeführt wird und wobei das Laden der Zündspule in Abhängigkeit vom aktuellen Betriebsmodus durchgeführt wird, sowie eine entsprechende Zündvorrichtung.

Obwohl auf beliebige Kraftstoffe und Motoren beliebiger Fahrzeuge anwendbar, werden die vorliegende Erfindung sowie die ihr zugrundeliegende Problematik in bezug auf eine Benzindirekteinspritzung einer Brennkraftmaschine eines Personenwagens erläutert.

Fig. 4 illustriert für verschiedene Betriebsarten einer Brennkraftmaschine die Abhängigkeit des Drehmoments M von der Drehzahl N.

Beim sogenannten homogenen Normalbetrieb H1 der Benzindirekteinspritzung wird der gesamte Brennraum mit einem stöchiometrischen Luft-/Krafstoffgemisch homogen (Lambdawert λ = 1) gefüllt, das zum Zündzeitpunkt durch den Zündfunken gezündet wird. Hier existieren bei hoher Energiedichte des Gemischs keinerlei Entflammungsprobleme.

Der Homogenbetrieb kann aber auch mager und/oder mit Abgasrückführung (AGR) als Homogenbetrieb H2 realisiert werden. Hierbei ist allgemein, um bei den geringen Energiedichten des Gemischs im Brennraum ausreichend schnelles Durchbrennen zu erreichen, ein hohes Strömungsniveau erforderlich. Dieses lenkt das Funkenplasma aus, bis es abreißt und Wiederzündungen erfolgen.

Hierdurch verteilt sich die Funkenenergie bei einer Spulenzündung mit typischen Funkendauern unter diesen Umständen von typischerweise ca. 1 ms auf zahlreiche Folgefunken, die jeweils neue Gemischbereiche erreichen.

Da aber magerster Betrieb oder sogenannter Hoch-AGR-Betrieb nur dann erreicht wird, wenn die gesamte Energie der Zündspule in einen einzigen Flammkern eingebracht wird, muß also die gesamte in der Zündspule gespeicherte Energie in so kurzer Zeit zugeführt werden, daß innerhalb dieser Zeitspanne (typischerweise ca. 0,3 - 0,6 ms) noch kein Abreißen des Funkens erfolgt.

Hieraus ergibt sich für diesen Betrieb H2 eine Anforderung nach möglichst hoher Energie und sehr kurzer Funkendauer (ca. 0,3 - 0,6 ms), was einen hohen erforderlichen Anfangsstrom von 150 - 200 mA zur Folge hat.

Bei Brennkraftmaschinen mit Benzindirekteinspritzung wird zur vollständigen Nutzung des Verbrauchsvorteils in bestimmten Betriebsbereichen eine sogenannte Ladungsschichtung im Brennraum realisiert, was im folgenden als Schichtbetrieb S bezeichnet wird.

Beim Schichtbetrieb S hingegen wird lediglich eine kleine stöchiometrische Wolke in den Brennraum eingebracht, welche lokal zündbar ist, wohingegen der restliche Inhalt des Brennraums nicht gezündet werden kann. Der Vorteil dieses Schichtbetriebs S liegt in einem erweiterten Magerbetrieb der Brennkraftmaschine und damit letztendlich in einer Kraftstoffersparnis. Es ist daher wünschenswert, den Betriebsbereich des Schichtbetriebs S möglichst groß zu gestalten, also insbesondere auf möglichst hohe Lasten und hohe Drehzahlen auszudehnen.

Im Schichtbetrieb S können am Ort des Zündfunkens bei hoher mittlerer Energiedichte in der Gemischwolke deutliche örtliche und/oder zeitliche Lambda-Schwankungen existieren. Um dabei sichere Entflammung zu erreichen, sollte der Funke lang brennen (typischerweise ca. 5 - 10° KW (KW = Kurbelwinkel)), so daß innerhalb dieser Zeit die Flammkernbildung, immer dann gestartet werden kann, wenn ein brennbarer Gemischbereich durch das Funkenplasma erfaßt wird.

Dabei steht dann unter Umständen, je nach Strömung des Gemischs an der Zündkerze, mit zunehmender Funkendauer nur noch ein sich stetig verringernder kleiner Teil der elektrisch aus der Zündspule eingebrachten Energie der Flammkernbildung zur Verfügung, weshalb bekanntermaßen vorgeschlagen wurde, innerhalb des obigen KW-Intervalls einen Pulszug zu erzeugen, also die Zündspule mehrfach zu laden und entladen.

Also werden dieser geschichteten Betriebsweise ein möglichst lang brennender Einzel-Zündfunke bei einem Anfangsstrom von typischerweise ca. 50 - 80 mA und einer Sekundärenergie von typischerweise ca. 80 - 100 mJ oder ein Pulszug einstellbarer Länge bei einem Anfangsstrom von ca. 100 mA aus einer Spule mit ca. 30 mJ Sekundärenergie gerecht.

Da sich die Anforderungen für die Betriebsbereiche geschichtet S und homogen H1 bzw. H2 also deutlich unterscheiden, ist in einer konventionellen Systemauslegung mit Einzelfunken ein Zielkonflikt gegeben, der bisher nur als Kompromiß angegangen werden kann. Eine Zündspule kann entweder für lange Funkendauer (hohe Sekundärinduktivität, d.h. hohe Sekundär-Windungszahl) mit mäßigem Anfangsstrom oder für kurze Funkendauer (niedrige Sekundärinduktivität, d.h. niedrige Sekundärwindungszahl) ausgelegt werden. Eine Entscheidung für eine diskrete Auslegung als Kompromiß ist also unbedingt erforderlich.

Die US-A-5 170 760 offenbart eine Brennkraftmaschine mit Direkteinspritzung von Kraftstoff in die Brennräume, wobei in einem ersten Modus eine geschichteter Ladung mit zwei oder noch mehr Zündstromimpulsen im Primärkreis der Zündung gezündet wird;
ein zweiter Betriebsmodus ist auch vorgesehen mit homogener Ladung im Brennraum, wobei weniger Zündstromimpulse als im geschichteten Betrieb vorzusehen sind
dadurch kommt es zur Auslösung von einer unterschiedlichen Zahl von Zündimpulsen/Zündfunken bzw. zu einem länger brennenden Zündfunken oder es werden Ansteuerimpulse höherer Energie im ersten Modus mit geschichteter Ladung benutzt

### VORTEILE DER ERFINDUNG

Das erfindungsgemäße Zündverfahren mit den Merkmalen des Anspruchs 1 weist gegenüber den bekannten Lösungsansätzen den Vorteil auf, daß eine an die Problematik der Benzindirekteinspritzungsmotoren angepaßte Funktion eine optimale Entflammung sowohl im geschichteten Betrieb, im homogenen Magerbetrieb und/oder mit AGR sowie im Kaltstart oder sonstigen kritischen Motorbedingungen ermöglicht.

Eine Steuerung der Betriebsweise kann nach Bedarf erfolgen. Nur so viel Energie, wie zu Entflammung erforderlich ist, wird eingebracht. Hierdurch wird unnötiger Kerzenabbrand vermieden.

Ein kleinerer Spulenbauraum durch geringere Windungszahl auf der Sekundärseite oder größerer Eisenquerschnitt ist möglich bei gleichem Bauraum. Damit ist ein Kostenvorteil durch Einsparung von Magneten zur Vormagnetisierung des Eisenkreises erzielbar.

Für den jeweiligen Betriebsmodus wird die geeignete Zündungsart über eine Steuerimpulskodierung vorgesehen wird. Es wird eine für den geschichteten Betrieb geeignete Pulszugzündung kombiniert mit dem Schritt, im Homogenbetrieb die Zündspule über eine Erhöhung des Primärstroms mit deutlich höher Energie zu laden, so daß sie sich aber trotzdem als Einzelfunke noch innerhalb der gewünschten Brenndauer von z.B. ca. 0, 3 = 0, 6 ms entlädt.

In den Unteransprüchen finden sich vorteilhafte Weiterbildungen und Verbesserungen des jeweiligen Gegenstandes der Erfindung.

Gemäß einer bevorzugten Weiterbildung ist der erste Betriebsmodus ein homogener Normalbetrieb, der in die Untermodi stöchiometrischer Normalbetrieb und unterstöchiometrischer Normalbetrieb aufgeteilt ist, und ist der zweite Betriebsmodus ein inhomogener Schichtbetrieb.

Gemäß einer weiteren bevorzugten Weiterbildung weisen die Steuerimpulsverläufe unterschiedliche Impulszeiten und/oder Impulsanzahlen auf. So lassen sich mit einfachen Mitteln quasi beliebig viele Betriebszustände codieren.

Gemäß einer weiteren bevorzugten Weiterbildung wird der Eisenkreis der Zündspule bei einem Betriebsmodus, der einen hohen Funkenanfangsstrom benötigt, bis in die beginnende Sättigung angesteuert. Diese Auslegung hat den Vorteil, daß sich sich mehr Energie speichern läßt und die Spannungsanstiegsgeschwindigkeit erhöht wegen der anfänglich niedrigeren Sekundärinduktivität erhöht ist.

### ZEICHNUNGEN

Ausführungsbeispiele der Erfindung sind in den Zeichnungen dargestellt und in der nachfolgenden Beschreibung näher erläutert.
- Fig. 1: eine Darstellung des Funkenstromverlaufs i_{F} über der Zeit t gemäß einer ersten Ausführungsform der vorliegenden Erfindung;
- Fig. 2: eine Darstellung des Funkenstromverlaufs i_{F} über der. Zeit t gemäß einer zweiten Ausführungsform der vorliegenden Erfindung;
- Fig. 3: eine schematische Darstellung einer Ansteuereinrichtung zur Realisierung der ersten bzw. zweiten Ausführungsform; und
- Fig. 4: für verschiedene Betriebsarten einer Brennkraftmaschine die Abhängigkeit des Drehmoments M von der Drehzahl N.

### BESCHREIBUNG DER AUSFÜHRUNGSBEISPIELE

Fig. 1 ist eine Darstellung des Funkenstromverlaufs i_{F} über der Zeit t gemäß einer ersten Ausführungsform der vorliegenden Erfindung.

In Fig. 1 stellt die Kurve a) den Funkenstromverlauf als Entladung der Zündspule (Sekundärenergie ca. 30 mJ,' primärer Abschaltstrom ca. 10 A) ohne die Pulszugeigenschaft dar. Der sekundärseitige Funkenanfangsstrom beträgt ca. 110 mA bei einer Brenndauer von ca. 0,35 ms bei einer Funkenbrennspannung von 1500 V.

Die Kurve b) zeigt diese Zündspule bei Realisierung eines Pulszugs mit vier Pulsen, bei denen das primärseitige Wiedereinschalten der Zündspule jeweils dann erfolgt, wenn der Funkenstrom auf ca. 50 mA abgesunken ist. Zur Realisierung der kurzen Wiederaufladezeit wird eine Batteriespannung von 42 V angenommen.

Allgemein sei dazu bemerkt, daß bei einer bisher üblichen Batteriespannung von 14 V die kurze Wiederaufladezeit durch Erhöhen des Primärstroms von 10 A auf 30 A erreichbar ist.

Die Kurve c) zeigt den Funkenstromverlauf für den Homogenbetrieb H1 bzw. H2, nämlich wenn die Spule durch Erhöhung des primärseitgen Abschaltstroms (von ca. 10 A auf 15 A) auf ca. die doppelte Energie von 60 mJ aufgeladen wurde.

Hierbei ergibt sich bei einem nunmehr auf ca. 160 mA erhöhten Anfangsstrom eine Funkenbrenndauer von ca. 0, 5 ms.

Dieses erste Ausführungsbeispiel setzt voraus, daß sich die Spule im linearen Bereich der Magnetisierbarkeit befindet.

Fig. 2 ist eine Darstellung des Funkenstromverlaufs i_{F} über der Zeit t gemäß einer zweiten Ausführungsform der vorliegenden Erfindung.

In diesem zweiten Ausführungsbeispiel nach Fig. 2 wird angenommen, daß sich infolge beschränkten Bauraums (Stabspule) eine lineare Erhöhung der Magnetisierbarkeit nicht mehr erreichen läßt, sondern bewußt die Nichtlinearität der Magnetisierung einbezogen wird.

Die Kurve a) stellt den Funkenstromverlauf als Entladung der Zündspule (Stabspule, Sekundärenergie ca. 30 mJ, primärer Abschaltstrom ca. 10 A) ohne die Pulszugeigenschaft dar. Der sekundärseitige Funkenanfangsstrom beträgt wie im obigen ersten Beispiel ca. 110 mA bei einer Brenndauer von ca. 0,35 ms.

Die Kurve b) zeigt diese Zündspule bei Realisierung eines Pulszugs mit vier Pulsen wie im obigen ersten Beispiel, bei denen das primärseitige Wiedereinschalten der Zündspule jeweils dann erfolgt, wenn der *Funkenstrom* auf ca. 50 mA abgesunken ist. Zur Realisierung der kurzen Wiederaufladezeit wird hier ebenfalls eine Batteriespannung von 42 V angenommen.

Die Kurve c) zeigt den Funkenstromverlauf für den Homogenbetrieb, nämlich wenn die Spule durch Erhöhung des primärseitigen Abschaltstroms (von ca. 10 A auf 20 A) auf ca. die doppelte Energie von 60 mJ aufgeladen wird. Hierbei ergibt sich nunmehr ein erhöhter Funkenanfangsstrom von 200 mA, der nichtlinear, d.h. anfänglich steiler, abfällt, da zunächst eine niedrigere Induktivität infolge der Sättigungseigenschaft gegeben ist. Auch hier entsteht eine ausreichend kurze Funkendauer von ca. 0,5 ms.

Diese Auslegung hat zwei Vorteile. Bei begrenztem Bauraum (Stabspule) läßt sich mehr Energie speichern, wenn der Eisenkreis bis in die beginnende Sättigung ausgesteuert wird. Die Spannungsanstiegsgeschwindigkeit erhöht sich wegen der anfänglich niedrigeren Sekundärinduktivität. Die erhöhte Spannungsanstiegsgeschwindigkeit wirkt sich positiv bei Kerzennebenschlüssen, d.h. bei verrußten Kerzen (Kaltstart) aus.

Fig. 3 zeigt eine schematische Darstellung einer Ansteuereinrichtung zur Realisierung der ersten bzw. zweiten Ausführungsform.

Im einzelnen bezeichnen MS ein Motorsteuergerät, L eine Steuerlogik und ES eine Endstufe, die als wesentliche Komponenten einen Leistungstransistor LT, eine Zündkerze ZK sowie eine Zündspule ZS umfaßt. Es wird angenommen, daß die einen Pulszug erzeugende Elektronik, also die Steuerlogik L und die Endstufe ES, sich an/in der Zündspule ZS befindet.

Vom Motorsteuergerät MS wird abhängig vom aktuellen Einspritzmodus ein Steuerimpuls SI geliefert, der eine Codierung aufweist, aus dem die Steuerlogik L vor Ort erkennen kann, ob ein Pulszug bei niedriger Energie oder ein.Pulszug bei hoher Energie, ein Einzelimpuls bei niedriger Energie oder ein Einzelpuls bei hoher Energie gewünscht wird.

Fig. 3 zeigt beispielhaft geeignete Codierungen:
a) ein einziger kurzer Steuerimpuls SI (ca. 10 - 100 µs): Einzelfunke 30 mJ bei homogenem Betrieb mit λ = 1;
b) zwei kurze Steuerimpulse SI (je ca. 10 - 100 µs).: Einzelfunke 60 mJ bei homogenem Magerbetrieb ggfs. mit AGR;
c) ein langer Steuerimpuls SI (ca. 1 - 5 ms): Pulszug Basis 30 mJ bei Schichtbetrieb;
d) ein langer Steuerimpuls SI (ca. 1 - 5 ms) nach einem kurzem Steuerimpuls SI (ca. 10 - 100 µs): Pulszug Basis 60 mJ bei Kalt- und/oder Rangierstarts oder bei sonstigen besonders kritischen Motorbedingungen.

Obwohl die vorliegende Erfindung vorstehend anhand bevorzugter Ausführungsbeispiele beschrieben wurde, ist sie darauf nicht beschränkt.

Insbesondere ist die Erfindung nicht auf die illustrierten Impulsformen, Energien und Brenndauern o.ä. beschränkt. Auch können weitere Einspritzmodi vorgesehen sein.

## Patentansprüche

1. Zündverfahren für eine Brennkraftmaschine, wobei eine Einspritzung alternativ mindestens in einem homogenen Normalbetrieb (H1, H2) oder in einem inhomogenen Schichtbetrieb (S) durchgeführt wird, wobei eine Zündspule von einem Primärstrom mit einer Zündenergie aufgeladen wird, wobei ein für den aktuellen Betriebsmodus charakteristischer Steuerimpulsverlauf (SI) vorgesehen ist, wobei das Laden der Zündspule (ZS) von einer Steuerlogik (L) beim inhomogenen Schichtbetrieb (S) in Form einer Pulszugzündung mit einem vorbestimmten Primärstrom und im homogenen Normalbetrieb (H1, H2) unter Erhöhung des Primärstroms im Vergleich zum inhomogenen Schichtbetrieb in der Form einer Einzelpulszündung durchgeführt wird.

2. Verfahren nach Anspruch 1, **dadurch gekennzeichnet, dass** der homogene Normalbetrieb in die Untermodi stöchiometrischer Normalbetrieb (H1) und unterstöchiometrischer Normalbetrieb (H2) aufgeteilt ist.

3. Verfahren nach Anspruch 1 oder 2, **dadurch gekennzeichnet, dass** die Steuerimpulsverläufe (SI) unterschiedliche Impulszeiten und/oder Impulsanzahlen aufweisen.

4. Verfahren nach einem der vorhergehenden Ansprüche, **dadurch gekennzeichnet, dass** die Zündkerze einen Eisenkreis mit einem linearen Bereich der Magnetisierbarkeit aufweist, und dass er bei einem Betriebsmodus, bei dem Zündfunken mit einem hohen Anfangsfunkenstrom benötigt werden, die Zündspule so angesteuert wird, dass der Eisenkreis bis in die beginnende Sättigung der Magnetisierung angesteuert wird.

## Claims

1. Method of ignition for an internal combustion engine, injection alternatively being carried out at least in a homogeneous normal operating mode (H1, H2) or in a non-homogeneous stratified operating mode (S), an ignition coil being charged with ignition energy by a primary current, a control pulse profile (SI) which is characteristic of the current operating mode being provided, the charging of the ignition coil (ZS) being carried out by control logic (L) in the non-homogeneous stratified operating mode (S) in the form of a pulse train ignition with a predetermined primary current and in the homogeneous normal operating mode (H1, H2) by increasing the primary current in comparison with the non-homogeneous stratified operating mode in the form of individual pulse ignition.

2. Method according to Claim 1, **characterized in that** the homogeneous normal operating mode is divided into the submodes of stoichiometric normal operating mode (H1) and sub-stoichiometric normal operating mode (H2).

3. Method according to Claim 1 or 2, **characterized in that** the control pulse profiles (SI) have different pulse times and/or numbers of pulses.

4. Method according to one of the preceding claims, **characterized in that** the spark plug has an iron circuit with a linear range of magnetizability, and **in that** in an operating mode in which ignition sparks with a high initial spark current are required, the ignition coil is actuated in such a way that the iron circuit is actuated as far as the point where saturation of the magnetization begins.

## Revendications

1. Procédé d'allumage pour un moteur à combustion interne, selon lequel une injection est réalisée alternativement au moins dans un mode normal homogène (H1, H2) ou dans un mode stratifié non homogène (S), une bobine d'allumage étant chargée en énergie d'allumage par un courant primaire avec un tracé d'impulsion de commande (SI) caractéristique du mode de fonctionnement actuel, et dans le cas du mode stratifié non homogène (S), le chargement de la bobine d'allumage (ZS) s'effectue par une logique de commande (L), sous la forme d'un allumage par trains d'impulsions avec un courant primaire prédéterminé, alors qu'en mode normal homogène (H1, H2) on l'effectue par augmentation du courant primaire par rapport au mode stratifié non homogène, sous la forme d'un allumage par impulsion unique.

2. Procédé selon la revendication 1,
**caractérisé en ce que**
le mode normal homogène est divisé en modes secondaires, à savoir un mode normal stoechiométrique (H1) et un mode normal non stoechiométrique (H2).

3. Procédé selon la revendication 1 ou 2,
**caractérisé en ce que**
les tracés d'impulsion de commande (SI) présentent différents temps d'impulsion et/ou nombres d'impulsions.

4. Procédé selon l'une des revendications précédentes,
**caractérisé en ce que**
la bougie d'allumage présente un circuit ferrique avec une zone linéaire de susceptibilité magnétique, et
dans un mode de fonctionnement dans lequel des étincelles d'allumage avec un courant d'étincelle initial élevé sont nécessaires, la bobine d'allumage est commandée de telle sorte que le circuit ferrique est commandé jusqu'au commencement de la saturation magnétique.
